# FASCICULE DE BREVET EUROPEEN

(11) **EP 0 246 172 B1**
(45) Date de publication et mention de la délivrance du brevet: **06.09.1989**
(21) Numéro de dépôt: 87440022.9
(22) Date de dépôt: 16.04.1987
(51) Int. Cl.: E05B 63/18

(54) **Ferrure de verrouillage, notamment pour ouvrant coulissant**
Verriegelungsvorrichtung, insbesondere für Schiebefenster
Fastener, especially for a sliding window

(30) Priorité: 02.05.1986 FR 8606495
(43) Date de publication de la demande: 19.11.1987
(73) Titulaire: FERCO INTERNATIONAL Usine de Ferrures de Bâtiment Société à responsabilité limitée, F-57400 Sarrebourg (FR)
(72) Inventeur: Vigreux, Daniel, F-57870 Troisfontaines (FR)
(74) Mandataire: Aubertin, François

(56) Documents cités:
- EP-A- 0 117 744
- US-A- 3 582 122

## Description

L'invention concerne une ferrure de verrouillage pour ouvrants coulissants de fenêtre, porte ou analogue, comprenant, dans un boîtier, un coulisseau relié à un pêne pour verrouiller ce dernier dans sa position saillante, et, situés l'un en dessous de l'autre dans le sens de déplacement du coulisseau, un dispositif de verrouillage pourvu d'un cliquet présentant au moins une dent saillante et actionné par une poignée solidaire du coulisseau et un moyen de commande du dispositif de verrouillage présentant une course à vide du coulisseau avant l'entraînement du pêne.

On connaît déjà, par le document FR-A-2 590 309, une ferrure de verrouillage pour ouvrant coulissant, comportant un coulisseau logé dans un boîtier et relié à un pêne à crochet. Ce coulisseau permet de conférer au pêne à crochet un déplacement vertical pour l'amener dans une position cor- respondantau déverrouillage ou au verrouillage de l'ouvrant coulissant. Cette ferrure de verrouillage comporte également un dispositif de verrouillage dont la fonction consiste à bloquer le pêne à crochet dans sa position de verrouillage.

Plus précisément, ce dispositif de verrouillage est pourvu d'un cliquet présentant une dent saillante coopérant, lorsque le pêne est dans sa position de verrouillage, avec une encoche réalisée dans l'une des parois du boîtier. Ce cliquet est actionné par l'intermédiaire d'une poignée solidaire du coulisseau et d'un moyen de commande également fixé sur ce dernier. Le moyen de commande autorise une course à vide du coulisseau avant l'entraînement du pêne à crochet, durant cette course à vide du coulisseau ayant lieu, selon le cas, l'effacement ou la projection vers l'extérieur de la dent saillante.

De manière à réduire considérablement l'encombrement de cette ferrure de verrouillage et faciliter son introduction dans le montant de faible largeur de l'ouvrant, le dispositif de verrouillage et le moyen de commande de ce dernier sont situés l'un en dessous de l'autre dans le sens du déplacement du coulisseau.

Cependant, ce type de ferrure de verrouillage connu présente un certain nombre d'inconvénients, notamment au niveau de son fonctionnement en utilisation.

En effet, lorsque l'ouvrant est en position d'ouverture et qu'il y a une manipulation intempestive de la poignée solidaire du coulisseau amenant le pêne en position de verrouillage, le pêne risque de se trouver en face de la gâche. De ce fait, en procédant à la fermeture de l'ouvrant, on risque de provoquer la collision du crochet du pêne et de la gâche. Cette collision provoque une déterioration du pêne et/ou de la gâche. Ce risque de détérioration est aggravé par la coopération de la dent saillante du cliquet avec l'encoche réalisée dans l'une des parois parallèles du boîtier.

La présente invention a pour but de remédier à ces inconvénients. A cet effet, il est prévu une ferrure de verrouillage pour ouvrant coulissant de fenêtre, porte ou analogue, comprenant, dans un boîtier, un coulisseau relié à un pêne pour verrouiller ce dernier dans sa position saillante et, situés l'un en dessous de l'autre dans le sens de déplacement du coulisseau, un dispositif de verrouillage, pourvu d'un cliquet présentant au moins une dent saillante et actionné par une poignée solidaire du coulisseau et un moyen de commande du dispositif de verrouillage présentant une course à vide du coulisseau avant l'entraînement du pêne, la ferrure étant caractérisée en ce que le coulisseau comportant un dispositif de condamnation à rappel élastique bloquant le pêne dans sa position d'ouverture et soumis au même sens de déplacement que le sens de déplacement du coulisseau.

Les avantages obtenus grâce à cette invention consistent essentiellement en ceci qu'il est impossible de manoeuvrer le coulisseau après ouverture de l'ouvrant et que seule la refermeture de l'ouvrant libère ledit coulisseau permettant de ramener le pêne depuis sa position d'ouverture à sa position de verrouillage. De ce fait, on supprime tout risque de fausse manoeuvre pouvant provoquer la détérioration du mécanisme de la ferrure de verrouillage de l'ouvrant coulissant de la fenêtre, porte ou analogue.

L'invention est exposée ci-après plus en détail à l'aide de dessins représentant seulement un mode d'exécution.
La figure 1 représente, en vue en élévation, une ferrure de verrouillage conforme à l'invention.
La figure 2 représente une vue en élévation et en coupe selon 11-11 de la figure 3 du dispositif de verrouillage logé dans le boîtier.
La figure 3 représente, en vue en élévation, la ferrure de verrouillage en position de fermeture de l'ouvrant et comportant, conformément à l'invention, un dispositif de condamnation.
La figure 4 représente une vue en plan et en coupe selon ligne de coupe IV-IV de la figure 3.
La figure 5 représente, en vue en élévation, la ferrure de verrouillage en position d'ouverture de l'ouvrant.
La figure 6 représente une vue en plan et en coupe selon ligne de coupe VI-VI de la figure 5.

On se réfère aux différentes figures.

La ferrure de verrouillage 1 comporte, selon l'invention, une plaque de fixation 2 pourvue de trous 3,4 pour le passage d'éléments de fixation permettant de rendre la ferrure de verrouillagè 1 solidaire de l'ouvrant d'une fenêtre, porte ou analogue.

La face arrière 5 de la plaque de fixation 2 est pourvue d'un boîtier 6. Celui-ci se compose essentiellement de deux parois parallèles 7, 8 servant de guidage à un coulisseau 9. Ce coulisseau 9 se déplace le long de la face arrière 5 de la plaque de fixation 2 et comporte une poignée 10. Par ailleurs, le coulisseau 9 est relié à un pêne à crochet 12 par l'intermédiaire d'un porte-pêne 11. La face arrière 13 du coulisseau 9 comporte un évidement 14 délimité, dans le sens de déplacement du coulisseau 9, par son chant supérieur 15 et son chant inférieur 16.

Dans cet évidement 14 est logée la face avant 17 du porte-pêne. Ce dernier est rendu solidaire du coulisseau 9, d'une part, par l'intermédiaire d'une rainure 18, constituée par une gouttière 19 en forme de «U» et ouverte vers le bas, dans cette rainure 18 étant engagée une aile verticale 20 s'étendant au-delà de la face supérieure 21 du coulisseau 9. D'autre part, le porte-pêne 11 comporte, dans sa partie inférieure 22, un élément en forme de crochet 23 coopérant avec un rebord 24, parallèle au fond de l'évidement 14 et se présentant saillant par rapport au chant inférieur 16 du coulisseau 9.

Par ailleurs, le porte-pêne 11 comporte sur sa face avant 17 un dispositif de verrouillage 25. Ce dispositif de verrouillage comporte un cliquet 26 coulissant transversalement par rapport au sens de déplacement du coulisseau 9. Ce cliquet 26 présente sur une de ses faces latérales 27 une dent saillante 28 coopérant avec au moins une encoche 29 réalisée dans l'une des parois parallèles 7 du boîtier 6. On pratique dans l'autre face latérale 30 du cliquet 26 un trou borgne 31 dans lequel est engagée l'une des extrémités 32 d'un élément élastique 33 dont l'autre extrémité 34 prend appui contre l'autre paroi parallèle 8 du boîtier 6. Cet élément élastique 33 confère au cliquet 26 un rappel élastique de sorte que, lorsque la dent saillante 28 du cliquet 26 se trouve en face de l'encoche 29, ladite dent saillante 28 pénètre automatiquement dans cette dernière sous la poussée de l'élément élastique 33 sous tension.

Le cliquet 26 comporte sur sa face supérieure 35 un évidement 36 permettant d'obtenir deux chants parallèles 37, 38 disposés perpendiculairement à la course du cliquet 26. Dans cet évidement 36 s'engage un doigt de commande 39 d'un moyen de commande 40. Ce doigt de commande 39 fait saillie par rapport au chant inférieur 41 du moyen de commande 40. Celui-ci peut pivoter autour d'un axe de rotation 42 perpendiculaire au sens de déplacement du coulisseau 9.

Le moyen de commande 40 comporte un second doigt de commande 43 faisant saillie par rapport au chant supérieur 44 du moyen de commande 40. La hauteur 45 du second doigt de commande 43 correspond à une course à vide 46 du coulisseau 9 avant l'entraînement du porte-pêne 11. En position de verrouillage de la ferrure de verrouillage 1, le chant supérieur 44 est distant du chant supérieur 15 de l'évidement 14 de la valeur de la course à vide 46.

Cette course à vide 46 correspond à la différence des écarts existant, d'une part, entre le fond 47 de la rainure 18 et un plan de butée supérieur 48, constitué par un épaulement 49 réalisé sur la face avant 17 du porte-pêne 11 et, d'autre part, entre le chant supérieur 50 de l'aile verticale 20 et le chant supérieur 15 de l'évidement 14 du coulisseau 9.

Le fonctionnement de la ferrure de verrouillage 1 est le suivant:

A partir de sa position de verrouillage, on pousse le coulisseau 9 vers le bas en agissant sur la poignée 10. Le chant supérieur 15 de l'évidement 14 pousse le doigt de commande 43 vers le bas, de sorte que le moyen de commande 40 pivote autour de son axe de rotation 42. Le doigt de commande 39 repousse le chant 38 du cliquet 26 en comprimant l'élément élastique 33. De ce fait, la dentsail- lante 28 sort de l'encoche 29 et le pêne 12 est déverrouillé. Ces opérations se déroulent pendant la course à vide 46 du coulisseau 9.

Après absorption de la course à vide 46 et durant laquelle a eu lieu l'effacement complet du doigt de commande 43, le chant supérieur 15 de l'évidement 14 du coulisseau 9 entre en contact avec la plan de butée supérieur 48 du porte-pêne 11, et pousse ce dernier vers le bas, ce qui entraîne la mise en position d'ouverture du pêne 12.

Inversement, en repoussant la poignée 10 vers le haut, le chant supérieur 50 de l'aile verticale 20 n'agit sur le porte-pêne 11 qu'en entrant en contact avec le fond 47 de la rainure 28, c'est-à-dire après absorption d'une course à vide égale à la course à vide 46. Pendant cette course à vide, le chant supérieur 15 de l'évidement 14 s'éloigne du plan de butée supérieur 48. Le doigt de commande 43 n'étant plus maintenu par ledit chant supérieur 15 et sous l'action de l'élément élastique 33, le chant 38 du cliquet 26 repousse le doigt de commande 39 de sorte que le moyen de commande 48 pivote en sens contraire que ci-dessus, autour de son axe de rotation 42 jusqu'à ce que le doigt de commande 43 émerge à nouveau du plan de butée supérieur 48. En même temps, l'élément élastique 33 repousse le cliquet 26 et la dent saillante 28 pénètre dans l'encoche 29. De ce fait, le porte-pêne 11 et, par voie de conséquence, le pêne à crochet 12, sont verrouillés.

Conformément à la présente invention, la ferrure de verrouillage 1 comporte un dispositif de condamnation 51. Ce dispositif de condamnation 51 comporte un guide 52 situé au-dessus de la vis de fixation et de réglage 53 du pêne à crochet 12. Ce guide 52 est soumis à un déplacement perpendiculaire au sens de déplacement du coulisseau 9.

A cet effet, on réalise dans la face externe 54 du porte-pêne 11 solidaire du coulisseau 9 un logement 55 traversant de part en part le porte-pêne 11. Ce logement 55 comporte dans sa face inférieure 56 un évidement 57 déterminant deux épaulements 58, 59 servant de guides à un bossage inférieur 60 du guide 52. De même, on réalise dans une des parois verticales 61 un évidement 62 déterminant deux autres épaulements 63, 64 coopérant avec un bossage latéral 65 du guide 52. De ce fait, ce dernier est guidé verticalement et latéralement. A l'opposé de ce bossage latéral 65, le guide 52 est pourvu d'un second bossage latéral 66 dont la hauteur 67 est supérieure à l'épaisseur 68 des retours 69, 70 des parois 7, 8 du boîtier 6. Par ailleurs, la largeur 71 du guide 52 est inférieure à la distance 72 située entre les chants internes 73, 74 desdits retours 69, 70 de sorte que ledit guide 52 peut coulisser verticalement.

Le guide 52 sert de support à un palpeur 75. On pratique dans la face externe 76 dudit guide 52 un alésage 77 aboutant à un trou fileté 78. Dans ce trou fileté 78 est vissée une tige filetée 79 constituant le corps du palpeur 75. Cette tige filetée 79 fait suite à une tête 80 faisant saillie non seulement par rapport à la face 80 de la paroi 7 du boîtier 6 mais également par rapport au chant de l'ouvrant, ce dernier comportant, à cet effet, une lumière oblongue pour le passage de ladite tête. Avantageusement, le palpeur 75 peut être une vis dont la tête serait propre à recevoir l'impact à la fermeture de l'ouvrant sans subir de déformation.

On pratique dans la tige filetée 72, constituant le corps du palpeur 75, une gorge 82 dans laquelle est logée l'extrémité inférieure 83 d'un élément élastique 84 dont le corps 85 est disposé dans un logement 86. Avantageusement, ce logement 86 est un trou réalisé depuis la face supérieure 87 du porte-pêne 11. On relie ce logement 86 au logement 55 par une fente 88 permettant le passage de l'élément élastique 84.

Conformément à l'invention, le dispositif de condamnation 51 est situé dans un plan 89 parallèle au plan 90 passant par le dispositif de verrouillage 25 et son moyen de commande 40.

Par ailleurs, on réalise dans la paroi 7 un décrochement 91 de sorte que l'on obtient un plan-butée 92. La largeur 93 de ce plan-butée 92 est au moins égale à la hauteur 67 du second bossage latéral 66 du guide 52. La réalisation du dispositif de condamnation 51 est telle qu'il est possible d'utiliser le pêne à crochet 12 indifféremment à droite ou à gauche.

Un autre mode de réalisation prévoit également le fonctionnement du dispositif de condamnation 51 par un agencement de la face arrière du guide 52 qui, lors de l'ouverture, serait tel qu'il vienne s'imbriquer dans les parois du porte-pêne 11, le bloquant ainsi par rapport aux parois 7, 8 du boîtier 6.

Le fonctionnement du dispositif de condamnation 51 est le suivant:

On considère que la ferrure 1 est en position verrouillée. En actionnant la poignée 10, on procède d'abord au déverrouillage du dispositif de verrouillage 25 par l'intermédiaire de son moyen de commande 40 et le coulisseau 9 se déplace en provoquant la dissolution de la coopération entre le pêne à crochet 12 et la gâche 94. Au cours de ce déplacement, le guide 52 glisse le long du chant interne 74 du retour 70 de la paroi 7 du boîtier 6. Lorsque le bossage 66 du guide 52 a dépassé le plan-butée 92 du décrochement 91, c'est-à-dire lorsque la ferrure est en position d'ouverture de l'ouvrant, l'élément élastique 84, par son extrémité inférieure 83, pousse vers l'extérieur l'ensemble guide 52 - palpeur 75, de sorte que la face externe 76 du guide 52 est à fleur avec la face 81 de la paroi 7 du boîtier 6. La coopération du bossage 66 en position saillante avec le plan-butée 92 ne permet plus de repousser vers le haut le coulisseau 9 (voir figures 3 et 4).

En refermant l'ouvrant, la tête 80 du palpeur 75 prend appui contre la gâche 94. La coopération entre la tête 80 et la gâche 94 provoque le déplacement vers l'arrière du guide 52, de sorte que ce dernier vient se placer entre les chants internes 73, 74 des retours 69, 70 des parois 7, 8 du boîtier 6. On dissout de ce fait la coopération entre le bossage 66 du guide 52 et le plan-butée 92 du décrochement 91 de la paroi 7 et on peut ramener le coulisseau 9 à sa position de verrouillage. Parallèlement, on met sous tension l'élément élastique 84.

## Revendications

1. Ferrure de verrouillage pour ouvrant coulissant de fenêtre, porte ou analogue, comprenant, dans un boîtier (6), un coulisseau (9) relié à un pêne (12) pour verrouiller ce dernier dans sa position saillante et, situé l'un en dessous de l'autre dans le sens de déplacement du coulisseau (9), un dispositif de verrouillage, pourvu d'un cliquet (26) présentant au moins une dent saillante (28) et actionné par une poignée (10) solidaire du coulisseau, et un moyen de commande (40) du dispositif de verrouillage (25) présentant une course à vide (46) du coulisseau (9) avant l'entraînement du pêne (12), caractérisée en ce que le coulisseau (9) comporte un dispositif de condamnation à rappel élastique (51 ) bloquant le pêne dans sa position d'ouverture et soumis au même sens de déplacement que le sens de déplacement du coulisseau (9).

2. Ferrure selon la revendication 1, caractérisée en ce que le dispositif de condamnation à rappel élastique (51), soumis à un déplacement perpendiculaire au sens de déplacement du coulisseau (9), comporte un guide (52) coopérant avec un plan-butée (92) d'une des parois parallèles (7) du boîtier (6) obtenu en réalisant dans cette paroi (7) un décrochement (91).

3. Ferrure selon les revendications 1 et 2, caractérisée en ce que le guide (51 ), coulissant dans un logement (55) réalisé depuis la face externe (54) du porte-pêne (11) solidaire du coulisseau (9), comporte deux bossages latéraux (65, 66) et un bossage inférieur (60) coopérant avec des épaulements (58, 59, 63, 64) d'évidements (57, 62) réalisés dans le logement (55).

4. Ferrure selon les revendications 2 et 3, caractérisée en ce qu'au moins un des bossages latéraux (66) comporte une hauteur (67) supérieure à l'épaisseur (68) du retour (69, 70) des parois parallèles (7, 8) du boîtier (6).

5. Ferrure selon les revendications 2 et 3, caractérisée en ce que le bossage latéral (66) comporte une hauteur (67) légèrement inférieure à la largeur (93) du plan-butée (92).

6. Ferrure selon les revendications 1 et 2, caractérisée en ce que le dispositif de condamnation à rappel élastique (51 ) comporte un palpeur saillant (75) coopérant avec la gâche (94) et pourvu, d'une part, d'une tête (80) faisant saillie par rapport au chant de l'ouvrant et, d'autre part, d'un corps constitué d'une tige filetée (79) enfilée dans un alésage (77) réalisé dans la face externe (66) du guide (52), l'extrémité de cette tige filetée (79) étant vissée dans un trou fileté (78) du guide (52) et aboutant à l'alésage (77).

7. Ferrure selon la revendication 6, caractérisée en ce que la tige filetée (79) du palpeur (75) comporte une gorge (82) dans laquelle est logée l'extrémité inférieure (83) d'un élément élastique (84) sous tension lorsque le pêne (12) est en position de verrouillage et se détendant lorsque le pêne (12) est en position d'ouverture, cet élément élastique (84) assurant le rappel élastique du dispositif de condamnation (51).

8. Ferrure selon les revendications 1 et 7, caractérisée en ce que l'élément élastique (84) et le dispositif de condamnation (51 ) sont situés l'un en dessous de l'autre dans le sens de déplacement du coulisseau (9).

9. Ferrure selon les revendications 1 et 2, caractérisée en ce que le guide (52) comporte une largeur (71 ) inférieure à la distance (72) située entre les chants internes (73, 74) des retours (69, 70) des parois parallèles (7, 8) du boîtier (6).

10. Ferrure selon les revendications 1 et 2, caractérisée en ce qu'en position de condamnation la face externe (76) du guide (52) est à fleur avec la face (81 ) de la paroi (7) du boîtier (6).

11. Ferrure selon la revendication 1, caractérisée en ce que le dispositif de condamnation (51 ) est réversible pour une utilisation à droite ou à gauche de la ferrure.

12. Ferrure selon la revendication 1, caractérisée en ce que le dispositif de condamnation (51 ) comporte un guide (52) présentant sur sa face arrière un agencement s'imbriquant dans les parois du porte-pêne (11) le bloquant ainsi par rapport aux parois (7, 8) du boîtier (6).

## Patentansprüche

1. Verriegelungsbeschlag für den Schiebeflügel eines Fensters, einer Tür od. dgl., bei dem in einem Gehäuse (6) ein Gleitstück (9), das mit einem Riegel (12) in Verbindung steht, um diesen in seiner vorspringenden Position zu verriegeln, und eine Verriegelungsvorrichtung, die mit einem Gesperre (26) versehen ist, das zumindest einen vorspringenden Zahn (28) aufweist und durch einen mit dem Gleitstück verbundenen Griff (10) betätigbar ist, sowie ein Betätigungsmittel (40) der Verriegelungsvorrichtung (25) angeordnet sind, wobei ein Leerweg (46) desGleitstückes (9) vor dem Betätigen des Riegels (12) vorgesehen ist, dadurch gekennzeichnet, dass das Gleitstück (9) eine Sperrvorrichtung (51 ) mit Federrückstellung aufweist, welche den Riegel in seiner Offenstellung blockiert und einer Verstellung in der gleichen Richtung unterworfen ist wie das Gleitstück (9).

2. Verriegelungsvorrichtung nach Anspruch 1, dadurch gekennzeichnet, dass die Sperrvorrichtung (51 ) mit Federrückstellung, die einer Bewegung senkrecht zur Bewegungsrichtung des Gleitstückes (9) unterliegt, eine Führung (52) aufweist, welche mit einem ebenen Anschlag (92) einer der parallelen Wände (7) des Gehäuses (6) zusammenwirkt, wobei der Anschlag dadurch erhalten wird, dass in dieser Wand (7) ein Absatz (91 ) ausgebildet wird.

3. Verriegelungsvorrichtung nach den Ansprüchen 1 und 2, dadurch gekennzeichnet, dass die Führung (51), die in einer Lagerung (55) an der Aussenseite (54) des mit dem Gleitstück (9) verbundenen Riegelträgers (11 ) gleitet, zwei seitliche Ansätze (65, 66) und einen unteren Ansatz (60) aufweist, die mit Schultern (58, 59, 63, 65) von in der Lagerung (55) ausgebildeten Ausnehmungen (57, 62) zusammenwirken.

4. Verriegelungsbeschlag nach den Ansprüchen 2 und 3, dadurch gekennzeichnet, dass zumindest einer der seitlichen Vorsprünge (66) eine Höhe (67) hat, die grösser als die Dicke (68) des Umschlages (69, 70) der parallelen Wände (7, 8) des Gehäuses (6) ist.

5. Verriegelungsbeschlag nach den Ansprüchen 2 und 3, dadurch gekennzeichnet, dass der seitliche Vorsprung (66) eine Höhe (67) hat, die geringfügig kleiner als die Breite (93) des ebenen Anschlages (92) ist.

6. Verriegelungsbeschlag nach den Ansprüchen 1 und 2, dadurch gekennzeichnet, dass die Sperrvorrichtung (51) mit Federrückstellung einen vorspringenden Taster (75) hat, der mit dem Schliessblech (94) zusammenwirkt und einerseits mit einem Kopf (80) versehen ist, welcher bezüglich der Kante des Schiebeflügels vorspringt, und anderseits mit einem Körper, der eine Gewindestange (79) bildet, die in eine Bohrung (77) an der Aussenseite (66) der Führung (52) eingeschraubt ist, wobei das Ende dieser Gewindestange (79) in ein Gewindeloch (78) der Führung (52) eingeschraubt ist und an die Bohrung (77) angrenzt.

7. Verriegelungsbeschlag nach Anspruch 6, dadurch gekennzeichnet, dass die Gewindestange (79) des Tasters (75) eine Nut (82) aufweist, in welcher das untere Ende (83) eines Federelementes (84) unter Spannung sitzt, wenn der Riegel (12) sich in der Verriegelungsstellung befindet, und sich entspannt, wenn der Riegel (12) sich in der Offenstellung befindet, wobei das Federelement (84) die Federrückstellung der Sperrvorrichtung (51) bewirkt.

8. Verriegelungsbeschlag nach den Ansprüchen 1 und 7, dadurch gekennzeichnet, dass das Federelement (84) und die Sperrvorrichtung (51 ) bezogen auf die Bewegungsrichtung des Gleitstückes (9) untereinander angeordnet sind.

9. Verriegelungsbeschlag nach den Ansprüchen 1 und 2, dadurch gekennzeichnet, dass die Führung (52) eine Breite (71 ) hat, die kleiner als der Abstand (72) zwischen den Innenkanten (73, 74) der Umschläge (69, 70) der parallelen Wände (7, 8) des Gehäuses (6) ist.

10. Verriegelungsbeschlag nach den Ansprüchen 1 und 2, dadurch gekennzeichnet, dass in der Sperrstellung die Aussenseite (76) der Führung (52) mit der Seite (81 ) der Wand (7) des Gehäuses (6) ist.

11. Verriegelungsbeschlag nach Anspruch 1, dadurch gekennzeichnet, dass die Sperrvorrichtung (51 ) reversibel ist, um eine Rechts- oder Linksverwendung des Beschlages zu gestatten.

12. Verriegelungsbeschlag nach Anspruch 1, dadurch gekennzeichnet, dass die Sperrvorrichtung (51 ) eine Führung (52) aufweist, die an ihrer Hinterseite eine Einrichtung hat, welche die Wände des Riegelträgers (11) übergreift und diesen auf diese Weise bezüglich der Wände (7, 8) des Gehäuses (6) blockiert.

## Claims

1. Fastener for sliding window, door or similar, comprising in a case (6) a slide (9) connected to a bolt (12) to lock the latter in its salient position and, situated one below the other in the direction of displacement of the slide (9), a locking device, fitted with a catch (26) presenting at least one salient tooth (28) and activated by a handle (10) in one piece with the slide, and a means of control (40) of the locking device (25) presenting an idle stroke (46) of the slide (9) before driving the bolt (12), characterized by the fact that the slide (9) comprises a blocking device with elastic drawback (51) blocking the bolt in its opening position and moving in the same direction as the direction of displacement of the slide (9).

2. Fastener according to claim 1, characterized by the fact that the blocking device with elastic drawback (51), subjectto a displacement perpendicular to the direction of displacement of the slide (9), comprises a guide (52) cooperating with a thrust plate (92) of one of the parallel walls (7) of the case (6), obtained by making an uncoupling (91 ) in this wall (7).

3. Fastener according to claims 1 and 2, characterized by the fact that the guide (51), sliding in a housing (55) made from the outer face (54) of the bolt holder (11) in one piece with the slide (9), comprises two lateral lugs (65,66) and a lower lug (60) cooperating with shoulders (58, 59, 63, 64) of recesses (57, 62) made in the housing (55).

4. Fastener according to claims 2 and 3, characterized by the fact that at least one of the lateral lugs (66) has a height (67) greater than the thickness (68) of the return (69,70) of the parallel walls (7, 8) of the case (6).

5. Fastener according to claims 2 and 3, characterized by the fact that the lateral lug (66) has a height (67) slightly less that the breadth (93) of the thrust plate (92).

6. Fastener according to claims 1 and 2, characterized by the fact that the blocking device with elastic drawback (51) comprises a salient follower (75) cooperating with the latch (94) and fitted, on the one hand, with a head (80) projecting from the edge of the window frame and, on the other hand, with a body consisting of a threaded rod (79) threaded into a boring (77) reamed out in the outer face (66) of the guide (52), the extremity of this threaded rod (79) being screwed into a threaded hole (78) of the guide (52) and ending in the boring (77).

7. Fastener according to claim 6, characterized by the fact that the threaded rod (79) ofthefottow- er (75) comprises a groove (82) in which is housed the lower extremity (83) of an elastic element (84) under tension when the bolt (12) is in the locking position and slackening when the bolt (12) is in the opening position, this elastic element (84) providing the elastic drawback of the blocking device (51).

8. Fastener according to claims 1 and 7, characterized by the fact that the elastic element (84) and the blocking device (51) are situated one below the other in the direction of displacement of the slide (9).

9. Fastener according to claims 1 and 2, characterized by the fact that the guide (52) has a breadth (71 ) less than the distance (72) between the inner edges (73, 74) of the returns (69, 70) of the parallel walls (7, 8) of the case (6).

10. Fastener according to claims 1 and 2, characterized by the fact that in the blocking position the outer face (76) of the guide (52) is flush with the face (81 ) of the wall (7) of the case (6).

11. Fastener according to claim 1, characterized by the fact that the blocking device (51 ) is reversible so that it can be used to the right or to the left of the fastener.

12. Fastener according to claim 1, characterized by the fact that the blocking device (51 ) comprises a guide (52) presenting on its rear face a disposition overlapping with the walls of the bolt holder (11 ), thus blocking it in relation to the walls (7, 8) of the case (6).
